# EUROPÄISCHE PATENTSCHRIFT

(11) **EP 1 837 090 B1**
(45) Veröffentlichungstag und Bekanntmachung des Hinweises auf die Patenterteilung: **01.04.2009**
(21) Anmeldenummer: 07002158.9
(22) Anmeldetag: 01.02.2007
(51) Int. Cl.: B21B 1/18

(54) **Verfahren zum Walzen eines Drahts und Drahtstraße**
Method for rolling wire and wire rolling train
Procédé pour le laminage de fils et train de laminoir de fils

(30) Priorität: 25.03.2006 DE 102006013921
(43) Veröffentlichungstag der Anmeldung: 26.09.2007
(73) Patentinhaber: SMS Meer GmbH, 41069 Mönchengladbach (DE)
(72) Erfinder: Kleinefeldt, Georg-Albert, 40880 Ratingen (DE); Kümmel, Lutz, 41363 Jüchen (DE)
(74) Vertreter: Grosse, Wolf-Dietrich Rüdiger

(56) Entgegenhaltungen:
- EP-A- 1 226 885
- EP-A2- 0 515 005
- EP-A2- 0 987 064
- DE-A1- 10 048 325

## Beschreibung

Die Erfindung betrifft ein Verfahren zum Walzen eines Drahts auf einer Drahtstraße, die mindestens eine Walzstraße, mindestens einen der Walzstraße nachgeschalteten Drahtwalzblock und mindestens einen dem Drahtwalzblock nachgeschalteten Maßwalzblock aufweist, wobei der Draht in dem Maßwalzblock auf sein Endmaß gewalzt wird und wobei die Walzstraße, der Drahtwalzblock und der Maßwalzblock jeweils mindestens zwei Walzgerüste aufweisen. Des weiteren betrifft die Erfindung eine Drahtstraße.

Es sind Drahtstraßen bekannt, bei denen das Drahtrohmaterial zunächst in einer Walzstraße gewalzt wird. Die Walzstraße wird auch als Zwischenstraße oder als Prefinisher bezeichnet. Von der Walzstraße aus gelangt der vorgewalzte Draht dann in einen Drahtwalzblock, wo er weiter gewalzt wird. Da hiermit das benötigte Endmaß des Drahts nicht erzeugt werden kann, gelangt der weiter vorgewalzte Draht dann in einen Maßwalzblock, auch Sizingblock genannt, in dem der Draht auf sein Endmaß gewalzt wird. Bei einer durch die DE 100 48 325 A1 für eine Drahtwalzanlage bekannt gewordenen Anordnung von Walzgerüsten schließt sich hinter einer einem mehrgerüstigen Vorfertigblock nachgeschalteten Wasserkühlzone mit Ausgleichszone ein Drahtfertigblock bzw. Sizingblock/-mill an, der aus zwei oder vier Walzgerüsten besteht.

In der Walzstraße, im Drahtwalzblock und im Maßwalzblock sind dabei eine Anzahl Walzgerüste angeordnet, die mit je mindestens zwei zusammenwirkenden Walzen versehen sind. Die Walzen sind dabei radial auf ein definiertes Maß angestellt, woraus sich der Umformgrad im jeweiligen Walzgerüst ergibt. Der Abstand zwischen zwei zusammenwirkenden Walzen definiert den Walzspalt, der für den erzielten Umformgrad maßgeblich ist.

Bekannt und üblich ist es dabei, die Walzen der Walzgerüste im Maßwalzwerk gezielt auf diejenigen Walzspalte einzustellen, dass der Draht nach dem Verlassen des Maßwalzblocks seinen gewünschten Enddurchmesser aufweist. Zwar wird in der Drahtstraße und im Drahtwalzblock der Rohdraht so vorgewalzt, dass der Durchmesser schon nahe an das Endmaß herankommt. Allerdings erfolgt die genaue Kalibrierung des Drahtdurchmessers erst im Maßwalzblock, wobei die Walzen im Sizingblock auf den jeweils benötigten Walzspalt zugestellt werden.

Im Sizingblock sind daher Schaltstufen zwischen den einzelnen Gerüsten zur Anpassung der Abnahmeverhältnisse an vorgegebene feste EinlaufdurchmesserAbstufungen aus dem Drahtwalzblock bzw. bei dicken Abmessungen aus der Walzstraße vorgesehen.

Bekannt ist es auch, zwei Blöcke mit je zwei Walzgerüsten als Sizingblock vorzusehen, wobei eine elektrische Anpassungsmöglichkeit zwischen den Gerüsten vorhanden ist, um in Abhängigkeit des vom Drahtwalzblock bzw. - bei dicken Abmessungen - von der Walzstraße kommenden Drahts die Abnahmeverhältnisse an feste Einlaufdurchmesserabstufungen anpassen zu können. Jeder Block besitzt einen eigenen Gruppenantrieb. Die Synchronisation zwischen den beiden Blöcken erfolgt elektronisch.

Nachteilig ist es dabei, dass der Maßwalzblock (Sizingblock) entsprechend aufwändig ausgestaltet werden muss, da eine Anpassung der einzelnen Walzspalte der Walzen der einzelnen Walzgerüste in diesem Block vorzunehmen ist. Dies erfordert z. B. kostenintensive Schaltgetriebe am Sizingblock oder eine elektrische Synchronisation.

Der Erfindung liegt daher die Aufgabe zugrunde, ein Verfahren sowie eine Drahtstraße der eingangs genannten Art so weiterzubilden, dass die genannten Nachteile vermieden werden. Es soll also erreicht werden, dass der Maßwalzblock einfacher und damit preiswerter ausgeführt werden kann, ohne dass sich dies nachteilig auf die Drahtqualität auswirkt.

Die Lösung dieser Aufgabe durch die Erfindung ist verfahrensgemäß dadurch gekennzeichnet, dass der Draht im Maßwalzblock gewalzt wird, wobei mindestens drei Walzgerüste des Maßwalzblocks relativ zueinander ein festes Verhältnis der Walzspalte aufrecht erhalten, und dass die Walzspalte der Walzgerüste in der Walzstraße und/oder in dem Drahtwalzblock so eingestellt werden, dass der Draht unmittelbar vor dem Maßwalzblock einen vorgegebenen Durchmesser aufweist.

Die Beeinflussung des Drahtdurchmessers vor dem Maßwalzblock erfolgt bevorzugt durch Einstellung der Walzspalte auf ein vorgegebenes Maß in einigen Walzgerüsten der Walzstraße und/oder des Drahtwalzblocks sowie durch Außer-Eingriff-Bringen des Drahts in mindestens einem Walzgerüst in der Walzstraße und/oder in dem Drahtwalzblock. Unter Außer-Eingriff-Bringen ist dabei zu verstehen, dass die Walzen des jeweiligen Walzgerüsts soweit auseinander gefahren werden, dass in dem Gerüst kein Walzvorgang stattfindet. Dieses Walzgerüst wird also quasi durch das Außer-Eingriff-Bringen fertigungstechnisch überbrückt.

Das Außer-Eingriff-Bringen erfolgt nach einer Weiterbildung bei mindestens einem Walzgerüst nur in dem Drahtwalzblock. Insbesondere kann vorgesehen werden, dass das Außer-Eingriff-Bringen bei allen Walzgerüsten des Drahtwalzblocks erfolgt. Hiernach wäre vorgesehen, dass der gesamte Drahtwalzblock überbrückt wird und das Vorwalzen des Drahts ausschließlich in der Walzstraße erfolgt.

Die Drahtstraße zum Walzen des Drahts, die mindestens eine Walzstraße, mindestens einen der Walzstraße nachgeschalteten Drahtwalzblock und mindestens einen dem Drahtwalzblock nachgeschalteten Maßwalzblock zum Walzen des Drahts auf sein Endmaß aufweist, wobei die Walzstraße, der Drahtwalzblock und der Maßwalzblock jeweils mindestens zwei Walzgerüste aufweisen, ist erfindungsgemäß dadurch gekennzeichnet, dass die Walzspalte der mindestens drei Walzgerüste des Maßwalzblocks relativ zueinander in einem festen Verhältnis zueinander eingestellt sind und dass Mittel vorhanden sind, mit denen die Walzspalte der Walzgerüste in der Walzstraße und/oder in dem Drahtwalzblock eingestellt werden können.

Vorgesehen ist demnach, dass die Einstellung der Walzspalte in der Drahtstraße und ggf. in dem Drahtwalzblock gezielt so erfolgt, dass Rohdraht definierter Abmessung in den Maßwalzblock gelangt, dort dann nur noch ein Fertigwalzen bzw. Kalibrieren des Drahts erfolgt, indem dieser mehrere Walzgerüste passiert, die relativ zueinander unveränderlich auf ein vorbestimmtes Verhältnis der Walzspalte eingestellt sind.

Die Mittel zur Einstellung der Walzspalte der Walzgerüste in der Walzstraße und/oder in dem Drahtwalzblock können dabei mit Messmitteln zur Messung des Drahtdurchmessers vor dem Maßwalzblock direkt oder indirekt in Verbindung stehen.

Der Maßwalzblock hat bevorzugt mindestens drei Walzgerüste, wobei besonders bevorzugt vier Walzgerüste vorgesehen sind. Der Drahtwalzblock kann vorteilhaft acht Walzgerüste aufweisen. Schließlich sieht ein Vorschlag der Erfindung vor, dass die Drahtstraße nur einen einzigen Drahtwalzblock und nur einen einzigen Maßwalzblock aufweist.

Mit der Erfindung wird erreicht, dass sich ein sehr viel einfacherer Aufbau des Maßwalzwerks ergibt. Es wird möglich, dort einen Standardblock einzusetzen, der bevorzugt 4-gerüstig ausgebildet ist. Kostenintensive Schaltgetriebe zwischen den einzelnen Walzgerüsten können entfallen. Ermöglicht wird dies durch eine optimierte Vorwalzung des Drahts in der Walzstraße bzw. im Drahtwalzblock.

Nicht nur das Schaltgetriebe am Sizingblock kann entfallen, dies gilt auch für eine gegebenenfalls vorhandene elektronische Synchronisation. Gleichwohl kann auch eine gesteuerte Verstellung erfolgen, d. h. alle Gerüste gleichzeitig entsprechend der festen Abnahmeverteilung.

Im Sizingblock wird ein festes Abnahmeverhältnis von Walzgerüst zu Walzgerüst vorgegeben. Die Anpassung der Einlaufquerschnitte entsprechend der für das Endprodukt erforderlichen Einlaufabmessung erfolgt durch das Anstehen der Walzgerüste und/oder das Auslassen einzelner Gerüste im Drahtwalzblock und der vorgelagerten Walzstraße.

Weitere Merkmale und Einzelheiten der Erfindung ergeben sich aus den Ansprüchen und der Beschreibung eines in der Zeichnung dargestellten Ausführungsbeispiels der Erfindung. Die einzige Figur zeigt schematisch eine Drahtstraße zum Walzen eines Drahts in einer Walzstraße, einem Drahtwalzblock und einem Maßwalzblock.

Die Figur zeigt eine Drahtstasse 2, in der ein Draht 1 in an sich bekannter Weise gewalzt wird. Dies geschieht in drei in Förderrichtung des Drahts 1 aufeinander folgenden Walzeinrichtungen, nämlich zunächst in der Walzstraße 3, dann in dem Drahtwalzblock 4 und schließlich in dem Maßwalzblock 5. Jede Walzstraße 3, 4, 5 hat eine Anzahl Walzgerüste, die mit 6, 7 und 8 beziffert sind. Näher bezeichnet sind vier Walzgerüste 8a, 8b, 8c und 8d im Maßwalzblock 5.

Wesentlich ist, dass die vier Gerüste 8a, 8b, 8c und 8d im Maßwalzblock 5 zueinander in einem festen Verhältnis stehen, was die jeweiligen Walzspalte s anbelangt. Es erfolgt hier also keine gesteuerte oder geregelte Verstellung der Walzspalte während des Walzprozesses. Vielmehr wird dafür Sorge getragen, dass der Draht 1 das Maßwalzwerk 5 bereits in einem so vorgewalzten Zustand erreicht, dass ein definierter Draht-Durchmesser d am Ort 9 unmittelbar vor dem Maßwalzblock 5 vorliegt. Damit ist das gewünschte Endmaß des Drahts 1 im Maßwalzwerk 5 walzbar, ohne die Walzspalte s in diesem Walzwerk 5 ändern zu müssen.

Um dies zu erreichen, sind Messmittel 12 vor dem Maßwalzwerk 5 vorgesehen, die den Draht-Durchmesser d erfassen, wodurch - mittels einer nicht dargestellten Steuerung - auf die Walzspalte s in der Walzstraße 3 bzw. im Drahtwalzblock 4 so Einfluss genommen werden kann, daß vor dem Maßwalzwerk 5 der gewünschte Draht-Durchmesser d vorliegt. Die nicht dargestellte Steuerung nimmt dabei auf nur schematisch dargestellte Mittel 10, 11 zum Einstellen der Walzspalte s in der Walzstraße bzw. im Drahtwalzblock Einfluss.

Das bevorzugte Ausführungsbeispiel zum Walzen von Walzdraht mittels Sizingblock weist einen 8-gerüstigen Drahtwalzblock 4 und einen 4-gerüstigen Maßwalzblock (Sizingblock) 5 auf. Alternativ zum 4-gerüstigen Sizingblock können auch zwei direkt nacheinander angeordnete 2-gerüstige Sizingblöcke zum Einsatz kommen.

Vorgesehen sind zwei nacheinander - ggf. mit technologisch notwendigem Abstand zueinander - angeordnete Standardwalzblöcke. Der erste Walzblock 4 (Drahtwalzblock) wird mit mindestens drei Gerüsten ausgeführt. Der zweite Walzblock 5 (Maßwalzblock) enthält ebenfalls mindestens drei Gerüste. Bevorzugt besteht bei beiden Walzblöcken keine Möglichkeit, die Übersetzungsverhältnisse der einzelnen Gerüste untereinander zu verändern. Sie erhalten bei Bedarf ein Geschwindigkeits-Schaltgetriebe zwischen Motor- und Verteilergetriebe.

Im zweiten Walzblock 5 sind mindestens drei Gerüste im Einsatz. Die notwendigen Einlaufquerschnitte für diesen Walzblock können wie folgt erzeugt werden:
Es ist zunächst eine Betriebsweise ohne den ersten Walzblock 4 möglich. Die Einstellung des Querschnitts durch die Walzstraße 3 (auch als Zwischenstraße oder Prefinisher bezeichnet) ist dabei als solches bekannt.

Bei der Betriebsweise mit dem ersten Walzblock 4 erfolgt die Walzung mit Kaliberbasisreihen (Abnahmeverteilung). Die Erzeugung der notwendigen Querschnitte erfolgt durch Entfall der letzten Umformung im ersten Walzblock 4 und/oder durch das Öffnen und Schließen der Kaliber im ersten Walzblock 4.

### Bezugszeichenliste:

- 1: Draht
- 2: Drahtstraße
- 3: Walzstraße
- 4: Drahtwalzblock
- 5: Maßwalzblock
- 6: Walzgerüst
- 7: Walzgerüst
- 8: Walzgerüst
- 8a, 8b 8c, 8d: Walzgerüste des Maßwalzblocks
- 9: Ort unmittelbar vor dem Maßwalzblock
- 10: Mittel zum Einstellen des Walzspalts
- 11: Mittel zum Einstellen des Walzspalts
- 12: Messmittel

- s: Walzspalt
- d: Draht-Durchmesser

## Patentansprüche

1. Verfahren zum Walzen eines Drahts (1) auf einer Drahtstraße (2), die mindestens eine Walzstraße (3), mindestens einen der Walzstraße (3) nachgeschalteten Drahtwalzblock (4) und mindestens einen dem Drahtwalzblock (4) nachgeschalteten Maßwalzblock (5) aufweist, wobei der Draht (1) in dem Maßwalzblock (5) auf sein Endmaß gewalzt wird und wobei die Walzstraße (3), der Drahtwalzblock (4) und der Maßwalzblock (5) jeweils mindestens zwei Walzgerüste (6, 7, 8) aufweisen,
**dadurch gekennzeichnet,**
**dass** der Draht (1) im Maßwalzblock (5) gewalzt wird, wobei mindestens drei Walzgerüste (8a, 8b, 8c, 8d) des Maßwalzblocks (5) relativ zueinander ein festes Verhältnis der Walzspalte (s) aufrecht erhalten, und
**dass** die Walzspalte (s) der Walzgerüste (6, 7) in der Walzstraße (3) und/oder in dem Drahtwalzblock (4) so eingestellt werden, dass der Draht (1) unmittelbar vor (9) dem Maßwalzblock (5) einen vorgegebenen Durchmesser (d) aufweist.

2. Verfahren nach Anspruch 1,
**dadurch gekennzeichnet,**
**dass** die Beeinflussung des Drahtdurchmessers (d) vor dem Maßwalzblock (5) durch Einstellung der Walzspalte (s) auf ein vorgegebenes Maß in einigen Walzgerüsten (6, 7) der Walzstraße (3) und/oder des Drahtwalzblocks (4) sowie durch Außer-Eingriff-Bringen des Drahts (1) in mindestens einem Walzgerüst (6, 7) in der Walzstraße (3) und/oder in dem Drahtwalzblock (4) erfolgt.

3. Verfahren nach Anspruch 2,
**dadurch gekennzeichnet,**
**dass** das Außer-Eingriff-Bringen mindestens eines Walzgerüsts (6, 7) nur in dem Drahtwalzblock (4) erfolgt.

4. Verfahren nach Anspruch 3,
**dadurch gekennzeichnet,**
**dass** das Außer-Eingriff-Bringen bei allen Walzgerüsten (7) des Drahtwalzblocks (4) erfolgt.

5. Drahtstraße (2) zum Walzen eines Drahts (1), die mindestens eine Walzstraße (3), mindestens einen der Walzstraße (3) nachgeschalteten Drahtwalzblock (4) und mindestens einen dem Drahtwalzblock (4) nachgeschalteten Maßwalzblock (5) zum Walzen des Drahts (1) auf sein Endmaß aufweist, wobei die Walzstraße (3), der Drahtwalzblock (4) und der Maßwalzblock (5) jeweils mindestens zwei Walzgerüste (6, 7, 8) aufweisen, insbesondere zur Durchführung des Verfahrens nach einem der Ansprüche 1 bis 4,
**dadurch gekennzeichnet,**
**dass** die Walzspalte (s) der mindestens drei Walzgerüste (8a, 8b, 8c, 8d) des Maßwalzblocks (5) relativ zueinander in einem festen Verhältnis zueinander eingestellt sind und
**dass** Mittel (10, 11) vorhanden sind, mit denen die Walzspalte (s) der Walzgerüste (6, 7) in der Walzstraße (3) und/oder in dem Drahtwalzblock (4) eingestellt werden können.

6. Drahtstraße nach Anspruch 5,
**dadurch gekennzeichnet,**
**dass** die Mittel (10, 11) zur Einstellung der Walzspalte (s) der Walzgerüste (6, 7) in der Walzstraße (3) und/oder in dem Drahtwalzblock (4) mit Messmitteln (12) zur Messung des Drahtdurchmessers (d) vor dem Maßwalzblock (5) direkt oder indirekt in Verbindung stehen.

7. Drahtstraße nach Anspruch 5 oder 6,
**dadurch gekennzeichnet,**
**dass** der Maßwalzblock (5) vier Walzgerüste (8a, 8b, 8c, 8d) aufweist.

8. Drahtstraße nach einem der Ansprüche 5 bis 7,
**dadurch gekennzeichnet,**
**dass** der Drahtwalzblock (4) acht Walzgerüste (7) aufweist.

9. Drahtstraße nach einem der Ansprüche 5 bis 8,
**dadurch gekennzeichnet,**
**dass** sie nur einen einzigen Drahtwalzblock (4) und nur einen einzigen Maßwalzblock (5) aufweist.

## Claims

1. A method for rolling a wire (1) on a wire mill (2), which comprises at least one rolling mill (3), at least one wire rolling block (4) downstream of the rolling mill (3) and at least one sizing mill (5) downstream of the wire rolling block (4), wherein the wire (1) is rolled to its final dimension in the sizing mill (5) and wherein the rolling mill (3), the wire rolling block (4) and the sizing mill (5) each comprise at least two mill stands (6, 7, 8),
**characterised in**
**that** the wire (1) is rolled in the sizing mill (5), wherein at least three mill stands (8a, 8b, 8c, 8d) of the sizing mill (5) maintain a fixed ratio of roll gaps (s) relative to one another, and
**that** the roll gaps (s) of the mill stands (6, 7) in the rolling mill (3) and/or in the wire rolling block (4) are adjusted in such a manner that the wire (1) has a predetermined diameter (d) directly before (9) the fixing block (5).

2. The method according to claim 1,
**characterised in**
**that** the influencing of the wire diameter (d) before the sizing mill (5) is effected by adjusted the roll gap (s) to a predetermined size in some mill stands (6, 7) of the rolling mill (3) and/or the wire rolling block (4) as well as by bringing out of engagement the wire (1) in at least one mill stand (6, 7) in the rolling mill (3) and/or in the wire rolling block (4).

3. The method according to claim 2,
**characterised in**
**that** the bringing out of engagement of at least one mill stand (6, 7) is only effected in the wire rolling block (4).

4. The method according to claim 3,
**characterised in**
**that** the bringing out of engagement takes place in all the mill stands (7) of the wire rolling block (4).

5. A wire mill (2) for rolling a wire (1), which comprises at least one rolling mill (3), at least one wire rolling block (4) downstream of the rolling mill (3) and at least one sizing mill (5) downstream of the wire rolling block (4) for rolling the wire (1) to its final dimension, wherein the rolling mill (3), the wire rolling block (4) and the sizing mill (5) each comprise at least two mill stands (6, 7, 8), in particular for carrying out the method according to one of claims 1 to 4,
**characterised in**
**that** the roll gaps (s) of the at least three mill stands (8a, 8b, 8c, 8d) of the sizing mill (5) are adjusted relative to one another in a fixed ratio relative to one another, and
**that** means (10, 11) are provided whereby the roll gaps (s) of the mill stands (6, 7) in the rolling mill (3) and/or in the wire rolling block (4) can be adjusted.

6. The wire mill according to claim 5,
**characterised in**
**that** the means (10, 11) for adjusting the roll gaps (s) of the mill stands (6, 7) in the rolling mill (3) and/or in the wire rolling block (4) are connected directly or indirectly to measuring means (12) for measurement of the wire diameter (d) before the sizing mill (5).

7. The wire mill according to claim 5,
**characterised in**
**that** the sizing mill (5) comprises four mill stands (8a, 8b, 8c, 8d).

8. The wire mill according to any one of claims 5 to 7,
**characterised in**
**that** the wire rolling block (4) comprises eight mill stands (7).

9. The wire mill according to any one of claims 5 to 8,
**characterised in**
**that** this comprises only a single wire rolling block (4) and only a single sizing mill (5).

## Revendications

1. Procédé de laminage d'un fil (1) sur un train de fil (2), qui présente au moins un train de laminage (3), au moins un bloc de laminage de fil (4) disposé en aval du train de laminage (3) et au moins un bloc de laminage aux proportions (5) disposé en aval du bloc de laminage de fil (4), dans lequel le fil (1) est laminé dans le bloc de laminage aux proportions (5) à sa proportion finale et dans lequel le train de laminage (3), le bloc de laminage de fil (4) et le bloc de laminage aux proportions (5) présentent respectivement au moins deux cages de laminoir (6,7,8),
**caractérisé en ce que**
le fil (1) est laminé dans le bloc de laminage aux proportions (5), dans lequel au moins deux cages de laminoir (8a,8b,8c,8d) du bloc de laminage aux proportions (5) maintiennent un rapport fixe de l'emprise des cylindres (s) l'une par rapport à l'autre, et
**en ce que** l'emprise des cylindres (s) des cages de laminoir (6,7) dans le train de laminage (3) et/ou dans le bloc de laminage de fil (4) est réglée de telle sorte que le fil (1) présente directement avant (9) le bloc de laminage aux proportions (5) un diamètre prescrit (d).

2. Procédé selon la revendication 1,
**caractérisé en ce que**
l'influence sur le diamètre du fil (d) avant le bloc de laminage aux proportions (5) a lieu en réglant l'emprise des cylindres (s) sur une proportion prescrite dans quelques cages de laminoir (6,7) du train de laminage (3) et/ou du bloc de laminage de fil (4) ainsi que en désengageant le fil (1) dans au moins une cage de laminoir (6,7) dans le train de laminage (3) et/ou dans le bloc de laminage de fil (4).

3. Procédé selon la revendication 2,
**caractérisé en ce que**
le désengagement d'au moins une cage de laminoir (6,7) a lieu seulement dans le bloc de laminage de fil (4).

4. Procédé selon la revendication 3,
**caractérisé en ce que**
le désengagement a lieu dans toutes les cages de laminoir (7) du bloc de laminage de fil (4).

5. Train de fil (2) pour laminer un fil (1), lequel présente au moins un train de laminage (3), au moins un bloc de laminage de fil (4) disposé en aval du train de laminage (3) et au moins un bloc de laminage aux proportions (5) disposé en aval du bloc de laminage de fil (4) à des fins de laminage du fil (1) à sa proportion finale, dans lequel le train de laminage (3), le bloc de laminage de fil (4) et le bloc de laminage aux proportions (5) présentent respectivement au moins deux cages de laminoir (6,7,8), notamment afin de mettre en oeuvre le procédé selon une des revendications 1 à 4,
**caractérisé en ce que**
l'emprise des cylindres (s) des au moins trois cages de laminoir (8a,8b,8c,8d) du bloc de laminage aux proportions (5) est réglée en un rapport fixe les unes par rapport aux autres et
des moyens (10,11) sont présents, avec lesquels l'emprise des cylindres (s) des cages de laminoir (6,7) dans le train de laminage (3) et/ou dans le bloc de laminage de fil (4) peuvent être réglées.

6. Train de fil selon la revendication 5,
**caractérisé en ce que**
des moyens (10,11) pour régler l'emprise des cylindres (s) des cages de laminoir (6,7) dans le train de laminage (3) et/ou dans le bloc de laminage de fil (4) sont en liaison directe ou indirecte avec des moyens de mesure (12) pour mesurer le diamètre du fil (d) avant le bloc de laminage aux proportions (5).

7. Train de fil selon la revendication 5 ou 6,
**caractérisé en ce que**
le bloc de laminage aux proportions (5) présente quatre cages de laminoir (8a,8b,8c,8d).

8. Train de fil selon une des revendications 5 à 7,
**caractérisé en ce que**
le bloc de laminage de fil (4) présente huit cages de laminoir (7).

9. Train de fil selon une des revendications 5 à 8,
**caractérisé en ce que**
il présente seulement un bloc de laminage de fil (4) individuel et seulement un bloc de laminage aux proportions (5) individuel.
